# EUROPÄISCHE PATENTSCHRIFT

(11) **EP 2 030 914 B1**
(45) Veröffentlichungstag und Bekanntmachung des Hinweises auf die Patenterteilung: **20.04.2011**
(21) Anmeldenummer: 08014525.3
(22) Anmeldetag: 14.08.2008
(51) Int. Cl.: B65D 85/804

(54) **Verfahren zur Herstellung einer Kapsel für eine Vorrichtung zur Erzeugung von flüssigen Lebensmitteln**
Method for producing a capsule for a device for creating liquid food
Procédé de fabrication d'une capsule pour un dispositif de production d'aliments liquides

(30) Priorität: 30.08.2007 DE 102007041102
(43) Veröffentlichungstag der Anmeldung: 04.03.2009
(62) Teilanmeldung aus: 10192349.8
(73) Patentinhaber: GVB Gesellschaft für Vermögensberatungen AG, 6052 Hergiswil (CH)
(72) Erfinder:
(74) Vertreter: Ege, Guido

(56) Entgegenhaltungen:
- EP-A- 0 211 511
- EP-A- 1 364 605
- EP-A- 1 579 791
- EP-A- 1 767 467

## Beschreibung

Die Erfindung betrifft ein Verfahren zur Herstellung einer Kapsel für eine Vorrichtung zur Erzeugung von flüssigen Lebensmitteln, insbesondere für Kaffeemaschinen gemäß Oberbegriff des Anspruchs 1, sowie ein Baukastensystems zur Herstellung solch einer Kapsel gemäß Anspruch 9.

Es ist bekannt, flüssige Lebensmittel herzustellen, in dem durch eine in einer Kapsel eingebettete Substanz eine Flüssigkeit, wie beispielsweise heißes Wasser, hindurchgeleitet wird.

Solche Kapseln finden insbesondere Verwendung bei Kaffeemaschinen. Die Kapseln weisen einen Behälter mit einem Deckel auf, sowie einen Filter, einen Einlaufverschluss und einen Auslaufverschluss.

Nach Einlegen der Kapsel in eine Kaffeemaschine wird der Einlaufverschluss der Kapsel beispielsweise durch eine Nadel aufgestochen und über den Einlaufverschluss heißes Wasser mit hohem Druck in die Kapsel gedrückt. Über den Einlaufverschluss gelangt das heiße Wasser in den Behälter, in dem sich Kaffeepulver befindet. Aufgrund des entstehenden Druckes im Behälter öffnet sich der Auslaufverschluss, sodass der Kaffee über den Auslaufverschluss austritt. Um ein Austreten des Kaffeepulvers zu verhindern, ist strömungsaufwärts vor dem Auslaufverschluss ein Filter angeordnet.

Die EP 1 579 791 A1 beschreibt eine Kapsel für eine Kaffeemaschine umfassend einen Behälter und einen Deckel, wobei unterschiedliche Kapselausgestaltungen mit unterschiedlich tief in den Behälter eintauchenden Deckeloberflächen offenbart sind.

Die EP 1 767 467 A1 offenbart eine Kapsel für eine Kaffeemaschine, welche einen bodenseitigen Auslauf mit mehreren Auslauföffnungen aufweist.

Die EP 1 364 605 A1 beschreibt eine Kapsel für eine Kaffeemaschine, bei der ebenfalls bodenseitig ein Auslass mit mehreren Auslassöffnungen vorgesehen ist..

Die EP 0 211 511 A1 offenbart eine Kapsel für Kaffeemaschinen, welche bodenseitig der Kapsel drei Ausläufe aufweist.

Solche Kapseln und die entsprechenden Kaffeemaschinen finden eine weite Verbreitung, sodass unterschiedlichste Füllungen für die Kapseln wünschenswert sind. Hierbei ist in erster Linie an verschiedene Kaffeesorten und Kaffeestärken zu denken, ebenso sind jedoch auch Kapseln mit beliebigen weiteren Substanzen denkbar, beispielsweise zur Herstellung von Suppen.

Aufgrund dieser unterschiedlichen Anforderung ist eine Variabilität bei den Kapseln erforderlich. Auf der anderen Seite müssen Kapseln, welche in ein und derselben Vorrichtung verwendet werden sollen, gewisse geometrische Grundanforderungen erfüllen, wie beispielsweise die Positionierung des Einlassbereiches relativ zu den äußeren Umgrenzungen der Kapsel. Denn nur so ist gewährleistet, dass die Kapsel funktionsgerecht von der Vorrichtung aufgenommen werden kann.

Hiervon ausgehend liegt der vorliegenden Erfindung die Aufgabe zugrunde, eine Variabilität bei den Kapseln für eine Vorrichtung zur Erzeugung von flüssigen Lebensmitteln zu ermöglichen, sodass gleichzeitig die geometrischen Grundanforderungen zur Verwendung unterschiedlicher Kapselausgestaltungen in einer Maschine beibehalten werden. Weiterhin liegt der Erfindung die Aufgabe zugrunde, durch eine erhöhte Variabilität den Anwendungsbereich der Kapseln bei der Erzeugung von flüssigen Lebensmitteln zu erweitern. Darüber hinaus sollen die Kapseln eine einfache, robuste und kostengünstige Herstellung ermöglichen.

Gelöst sind diese Aufgaben durch ein Verfahren zur Herstellung einer Kapsel für eine Vorrichtung zur Erzeugung von flüssigen Lebensmitteln, insbesondere für Kaffeemaschinen, gemäß Anspruch 1, sowie durch ein Baukastensystem zur Herstellung solch einer Kapsel gemäß Anspruch 9.

Vorteilhafte Ausgestaltungen des Verfahrens finden sich in den Ansprüchen 2 bis 8, vorteilhafte Ausgestaltungen des Baukastensystems in den Ansprüchen 10 bis 11.

Bei dem erfindungsgemäßen Verfahren zur Herstellung einer Kapsel wird die Kapsel mindestens aus den Bestandteilen Behälter und Deckel gefertigt. Hierbei wird in den Behälter zunächst eine Substanz zur Herstellung des flüssigen Lebensmittels gefüllt. Dies ist typischerweise Kaffeegranulat oder Kaffeepulver, kann jedoch wie oben beschrieben auch jede beliebige andere Substanz sein, mit der sich nach Durchleitung einer Flüssigkeit flüssige Lebensmittel herstellen lassen.

Anschließend wird der Behälter mit einem Deckel verschlossen.

Die Kapsel weist ferner einen Filter, einen Einlaufverschluss und mindestens einen Auslaufverschluss auf, welche derart angeordnet sind, dass über den Einlaufverschluss Flüssigkeit in den Behälter zuführbar und aus dem Behälter durch den Filter Flüssigkeit über den Auslaufverschluss abführbar ist. Einlauf- und Auslaufverschluss können beispielsweise derart ausgebildet sein, dass sie mechanisch geöffnet werden können, zum Beispiel mittels einer Nadel, oder derart ausgestaltet sein, dass sie mittels des durch die Flüssigkeit übertragenen Druckes geöffnet werden.

Wird über den Einlaufverschluss Flüssigkeit zugeführt, so gelangt diese somit in den Behälter, wodurch das flüssige Lebensmittel erzeugt wird und wird anschließend über den Auslaufverschluss ausgegeben, wobei der Filter ein Austreten der Substanz verhindert.

Wesentlich ist, dass bei der Herstellung der Kapsel Behälter und/oder Deckel unterschiedlicher Form individuell miteinander kombiniert werden, sodass der mit dem Deckel verschlossene Behälter ein wahlweise vorgebbares Füllvolumen erhält.

Bei dem erfindungsgemäßen Herstellungsverfahren stehen somit mehrere Behälter und/oder mehrere Deckel zur Verfügung. Für ein wahlweise vorgegebenes Volumen wird eine entsprechende Kombination eines Deckels mit einem Behälter ausgewählt, sodass die hieraus erzeugte Kapsel das gewünschte Füllvolumen erhält. Hierdurch kann somit auf einfache Weise dem Umstand Rechnung getragen werden, dass für unterschiedliche Substanzen unterschiedliche Füllvolumen wünschenswert sind. Dies resultiert zum Beispiel daraus, dass bei unterschiedlich starken Kaffeesorten unterschiedliche Mengen an Kaffeepulver für die Zubereitung erforderlich sind. Ebenso kann je nach Ausgestaltung einer Kapsel beispielsweise für die Zubereitung von einer oder zwei Tassen Kaffee eine unterschiedliche Füllmenge gewählt werden.

Durch das erfindungsgemäße Herstellungsverfahren wird somit eine Variabilität bezüglich des Füllvolumens der Kapsel ermöglicht, sodass die Anwendungsbereiche der Kapsel sich erweitern und gleichzeitig das Herstellungsverfahren kostengünstig durchführbar ist, da in einer Produktionslinie durch Auswahl der geeigneten Deckel/Behälter-Kombinationen jeweils eine Kapsel mit dem gewünschten Füllvolumen hergestellt werden kann.

Wesentlich ist hierbei, dass durch die Variabilität des Füllvolumens in den Behälter kein Leerraum verbleibt, sodass eine gleichmäßige Verteilung der zugeführten Flüssigkeit gewährleistet ist, wie beispielsweise von zugeführtem heiβem Wasser.

Weiterhin erfolgt bei dem erfindungsgemäßen Herstellungsverfahren die Auswahl aus Deckeln mit unterschiedlicher Form. Hierbei besitzen alle Deckel einen identischen Randbereich zum Aufsetzen auf einen umlaufenden Rand des Behälters. Es können somit alle Deckel auf die identische Behälterform aufgesetzt werden. Wesentlich ist, dass die innere Deckelfläche bei den unterschiedlichen Deckeln unterschiedlich tief in den Behälter eintaucht. Je größer die Eintauchtiefe der inneren Deckelfläche, desto geringer das Füllvolumen der fertig gestellten Kapsel.

Bei dem erfindungsgemäßen Verfahrens kann somit durch die Auswahl des Deckels bei Verwendung lediglich einer Behälterform eine Kapsel für ein wahlweise vorgebbares Füllvolumen hergestellt werden.

Typischerweise sind die Vorrichtungen zur Erzeugung von flüssigen Lebensmitteln derart ausgeführt, dass an der Oberseite der Kapsel Flüssigkeit zugeführt wird und an der Unterseite der Kapsel die Flüssigkeit ausgegeben werden soll. Vorzugsweise sind die Deckel daher derart ausgeführt, dass sie jeweils einen Einlaufverschluss aufweisen, welcher über eine Einlaufkammer mit der Deckelfläche verbunden ist. Bei auf dem Behälter aufgesetzten Deckel kann Flüssigkeit somit durch den Einlaufverschluss in die Einlaufkammer und von dort durch eine Öffnung der Deckelfläche in den Behälter gelangen. Daher ist bei jedem Deckel die Höhe der Einlaufkammer derart gewählt, dass bei verschlossenem Behälter der Einlaufverschluss unabhängig von der Deckelform auf der gleichen Höhe liegt.

Hieraus ergibt sich der Vorteil, dass Kapseln mit unterschiedlichen Füllvolumina den Einlaufverschluss in gleicher Höhe aufweisen, sodass die Kapseln unabhängig von der verwendeten Deckelform in ein und derselben Maschine verwendet werden können.

Vorteilhafterweise wird als zusätzliches Bauteil ein Auslaufelement an dem Behälter angebracht. Dieses Auslaufelement weist mindestens eine Auslauföffnung zur Ausgabe des flüssigen Lebensmittels auf. Das Auslaufelement kann beispielsweise trichterförmig ausgeführt sein, ebenso kann es einen oder mehrere Kanäle aufweisen, sodass die Auslauföffnung an einem gewünschten, vorgegebenen Ort liegt.

Vorzugsweise wird bei dem erfindungsgemäßen Verfahren das Auslaufelement aus mehreren Auslaufelementen ausgewählt. Hierbei wird abhängig von dem Füllvolumen des Behälters ein Auslaufelement mit einer Auslauföffnung oder mit mehreren voneinander beabstandeten Auslauföffnungen ausgewählt.

Dies ist zum Beispiel vorteilhaft, wenn mit dem erfindungsgemäßen Verfahren Kaffeekapseln sowohl für die Zubereitung von einer Tasse Kaffee, als auch - bei Ausgestaltung der Kapsel mit demgegenüber höheren Füllvolumen - für die Zubereitung von zwei Tassen Kaffe hergestellt werden. Bei einer Kapsel für eine Tasse Kaffee kann entsprechend ein Auslaufelement mit lediglich einer Auslauföffnung gewählt werden, wohingegen bei Herstellung einer Kapsel für zwei Tassen ein Auslaufelement mit zwei örtlich voneinander beabstandeten Auslauföffnungen ausgewählt wird, sodass zwei Tassen gleichzeitig unter die Kapsel gestellt werden können und in jede Tasse aus jeweils einer Auslauföffnung Kaffee ausgegeben wird.

Wie vorhergehend beschrieben ist es vorteilhaft, wenn die Kapsel einen Filter aufweist, welcher stromaufwärts des Auslaufverschlusses angeordnet ist, sodass ein Austreten der Substanz zur Herstellung des flüssigen Lebensmittels durch den Filter verhindert wird.

Hierbei ist es insbesondere vorteilhaft, wenn der Filter einstückig mit dem Behälter ausgebildet ist, indem er beispielsweise in den Behälterboden integriert wird. Hierdurch verringert sich die Anzahl der bei der Herstellung der Kapsel benötigten Bauelemente, sodass ein kostengünstigeres und schnelleres Herstellungsverfahren ermöglicht wird.

Vorteilhafterweise ist der Filter siebartig ausgebildet, wobei dreieckige Filteröffnungen sich insbesondere bei Kaffe als vorteilhaft erwiesen haben, da sie eine bessere Kaffeequalität ergeben und die Gefahr einer Verstopfung durch die Substanz verringert wird. Ebenso liegt es im Rahmen der Erfindung, die Filteröffnung in einer beliebigen anderen Form auszugestalten, insbesondere kreisförmig.

Vorteilhafterweise wird unter den Behälterboden eine untere Folie an dem Behälter angebracht, welche den gesamten im Behälterboden integrierten Filter bedeckt. Hierdurch ist nach Herstellung der Kapsel der Behälter bodenseitig versiegelt, sodass keine Verschlechterung der Substanz aufgrund eintretender Luft oder Feuchtigkeit stattfindet.

Vorteilhafterweise ist in die untere Folie eine Schwächungslinie eingebracht, sodass bei Beaufschlagung des Behälters mit unter Druck stehender Flüssigkeit in der Folie entlang der Schwächungslinie eine definierte Öffnung entsteht.

Die am Boden der Kapsel angebrachte Folie stellt somit den Ablaufverschluss dar.

Ebenso ist es jedoch auch möglich, den Ablaufverschluss direkt an der Auslauföffnung auszubilden, beispielsweise in dem Auslaufelement.

Weiterhin ist es vorteilhaft, nach dem Befüllen des Behälters eine obere Folie auf die Substanz zu legen. Diese besteht vorteilhafterweise aus Filterpapier oder aus einer gelochten Folie. Nach Verschließen des Behälters mittels des Deckels liegt die obere Folie somit zwischen Substanz und Deckel und verhindert ein Eindringen der Substanz in die Einlaufkammer des Deckels, ermöglicht die Verteilung des Wassers und verhindert ein örtliches Wegspülen der Substanz im Bereich der Verschlussöffnung.

Typischerweise sind Vorrichtungen zur Erzeugung von flüssigen Lebensmitteln derart ausgeführt, dass eine eingelegte Kapsel mit dem Kapselboden oder zumindest dem äußeren Rand des Kapselbodens in einer Kapselhalterung der Vorrichtung aufliegt. Daher werden bei dem erfindungsgemäßen Verfahren zur Herstellung einer Kapsel die einzelnen Bestandteile zur Herstellung der Kapsel daher derart ausgewählt, dass unabhängig von dem vorgegebenen Füllvolumen die Kapsel eine vorgegebene Gesamthöhe aufweist.

Dies kann beispielsweise dadurch geschehen, dass wie zuvor beschrieben lediglich eine Behälterform und verschiedene Deckel mit unterschiedlich tief eintauchenden Deckelflächen verwendet werden. Die Auslaufelemente sind derart ausgestaltet, dass unabhängig von der Anzahl der Auslauföffnungen stets eine konstante Gesamthöhe des Auslaufelementes vorliegt. Hierdurch ist gewährleistet, dass unabhängig von dem verwendeten Deckel bzw. dem verwendeten Auslaufelement stets eine identische Gesamthöhe der Kapsel resultiert.

Ebenso liegt es auch im Rahmen der Erfindung, unterschiedlich hohe Behälter mit dementsprechend unterschiedlichen Füllvolumina vorzusehen und entsprechend Auslaufelemente mit unterschiedlichen Höhen auszuwählen und/oder Deckel mit unterschiedlichen Dicken der auf den Behälterrand aufliegenden Bereiche auszuwählen, sodass die resultierende Gesamthöhe der Kapseln mit unterschiedlichen Füllvolumina gleich ist.

Die vorhergehend beschriebene Variabilität bei der Herstellung einer Kapsel wird somit durch die Bereitstellung eines Baukastensystems zur Herstellung einer Kapsel für eine Vorrichtung zur Erzeugung von flüssigen Lebensmitteln, insbesondere für Kaffeemaschinen, ermöglicht.

Das erfindungsgemäße Baukastensystem umfasst mindestens einen Behälter und mindestens zwei Deckel oder mindestens zwei Behälter und mindestens einen Deckel, wobei Deckel und Behälter wie vorhergehend beschrieben an ihrem Randbereich verbindbar sind. Durch unterschiedliche Behälter/Deckel-Kombinationen können somit Kapseln mit verschiedenen Füllvolumina hergestellt werden.

Wie vorhergehend beschrieben ist es vorteilhaft, lediglich eine Behälterform vorzusehen. Daher umfasst das erfindungsgemäße Baukastensystem daher mindestens zwei Deckel, welche wie zuvor beschrieben mit einem umlaufenden Randbereich auf einen entsprechenden umlaufenden Randbereich des Behälters aufgesetzt werden, wobei die Deckelfläche bei den unterschiedlichen Deckeln unterschiedlich tief in den Behälter eintaucht.

Die Deckel des erfindungsgemäßen Baukastensystems weisen jeweils einen Einlaufverschluss auf, welcher über eine Einlaufkammer mit der Deckelfläche verbunden ist, wobei bei jedem Deckel die Höhe der Einlaufkammer derart gewählt ist, dass bei verschlossenem Behälter der Einlaufverschluss unabhängig von der Deckelform auf gleicher Höhe liegt.

Die einzelnen Bestandteile des Baukastensystems zur Herstellung der Kapsel sind derart auswählbar, dass unabhängig von dem vorgegebenen Füllvolumen die Kapsel eine vorgegebene Gesamthöhe aufweist.

Vorteilhafterweise umfasst das Baukastensystem mindestens zwei Auslaufelemente zum Anbau an den Boden des Behälters, wobei ein erstes Auslaufelement eine Auslauföffnung und ein zweites Auslaufelement mindestens zwei voneinander beabstandete Auslauföffnungen umfasst, so dass beispielsweise Kapseln für ein oder zwei Tassen Kaffee mittels des Baukastensystems hergestellt werden können.

Zur Reduzierung der Elemente des Baukastensystems ist es vorteilhaft, wenn in den Behälterboden ein Filter integriert ist.

Eine größere Variabilität ist jedoch schon allein dadurch gegeben, dass eine Kapsel mit mindestens zwei voneinander beabstandeten Auslauföffnungen versehen wird:

Für das erfindungsgemäße Baukastensystem ergeben sich vorzugsweise Ausführungsformen aus den bei der Beschreibung des erfindungsgemäßen Verfahrens dargestellten vorteilhaften Ausgestaltungen der einzelnen Bauelemente.

Weitere vorteilhafte Ausgestaltungen werden im Folgenden anhand der in den Figuren dargestellten Ausführungsbeispiele beschrieben. Dabei zeigt:
- Figur 1: eine Kapsel zum Herstellen von einer Tasse Kaffee,
- Figur 2: eine Kapsel zum Herstellen von zwei Tassen Kaffee und
- Figur 3: eine dreidimensionale Darstellung der Bestandteile der Kapseln aus den Figuren 1 und 2.

Figur 1 zeigt eine Kapsel für eine Kaffeemaschine, welche einen Behälter 1, einen Deckel 2, ein Auslaufelement 3, sowie eine untere Folie 4 und eine obere Folie 5 umfasst.

In den Behälter ist im Boden ein siebartiger Filter integriert, der dreieckige Ausnehmungen aufweist, von denen beispielhaft die Ausnehmungen 4a und 4b bezeichnet sind.

Zwischen dem Boden des Behälters und der oberen Folie 5 befindet sich das Füllvolumen, welches mit Kaffeepulver gefüllt ist.

Der Deckel weist einen Einlaufverschluss 6 auf, welcher über eine Einlaufkammer 7 mit dem Behälter 1 verbunden ist.

Bei Verwendung der erfindungsgemäßen Kapsel wird der Einlaufverschluss 6 des Deckels 2 mittels einer Nadel aufgestochen und anschließend über den Einlaufverschluss 6 heißes Wasser in die Einlaufkammer 7 unter Druck eingeleitet. Das heiße Wasser durchdringt die Folie 5, welche aus Filterpapier besteht.

Anschließend durchdringt das heiße Wasser das Kaffeepulver in dem Behälter 1, sodass Kaffee erzeugt wird.

Die untere Folie 4 ist zu diesem Zweck mittig in etwa kreisförmig gelocht und am Rand der Lochung ringförmig mit dem Boden des Behälters 1 verschweißt. Diese innere Schweißung weist Schwächungen auf, so dass sich aufgrund des hohen Drucks die Folie 4 von der inneren Schweißung löst.

Der Kaffee durchdringt somit den in den Kapselboden integrierten Sieb und löst die untere Folie 4 im mittigen Bereich von dem Kapselboden, sodass der Kaffe über die mittige Lochung in der unteren Folie 4 in das Auslaufelement 3 fließt. Die untere Folie 4 stellt somit den Auslaufverschluss dar.

Der austretende Kaffee tritt in das trichterförmig ausgebildete Auslaufelement 3 ein und fließt durch die Auslauföffnung 8 des Auslaufelements 3 in eine unter die Kapsel positionierte Tasse.

In Figur 2 ist eine Kapsel für zwei Tassen Kaffee dargestellt. Diese weist identisch zu der in Figur 1 dargestellten Kapsel einen Behälter 1, sowie eine untere Folie 4 und eine obere Folie 5 auf.

Wesentlich ist, dass der Deckel 12 eine andere Form verglichen mit dem Deckel 2 aufweist:
Bei dem Deckel 12 entsteht in auf den Behälter aufgesetzten Zustand eine geringere Eintauchtiefe, verglichen mit der Eintauchtiefe der Deckelfläche des Deckels 2. Hieraus resultiert in der in Figur 2 dargestellten Kapsel ein in etwa doppelt so großes Füllvolumen verglichen mit der in Figur 1 dargestellten Kapsel.

Da die in Figur 2 dargestellte Kapsel zur Zubereitung von zwei Tassen Kaffee geeignet ist, wurde an dem Behälter 1 ein Auslaufelement 13 angebracht, welches zwei Auslauföffnungen 8a und 8b besitzt.

Die Herstellung von Kaffee erfolgt analog zu dem bei Figur 1 beschriebenen Verfahren, wobei der Kaffee nach Durchtreten der unteren Folie 4 in dem Auslaufelement 13 aufgeteilt wird, sodass in etwa die Hälfte aus der Auslauföffnung 8a und die andere Hälfte aus der Auslauföffnung 8b austritt. Es kann somit jeweils eine Tasse unter die beiden Auslauföffnungen gestellt werden, sodass beide Tassen gleichzeitig gefüllt werden.

Ein Vergleich der Figuren 1 und 2 zeigt, dass die Höhen der Auslaufelemente 3 und 13 identisch sind und die Höhen der Einlaufkammer 7 des Deckels 2 und der Einlaufkammer 17 des Deckels 12 derart gewählt wurden, dass beide Kapseln eine identische Gesamthöhe besitzen. Insbesondere befindet sich der Einlaufverschluss 6 der in Figur 1 dargestellten Kapsel auf gleicher Höhe wie der Einlaufverschluss 16 der in Figur 2 dargestellten Kapsel.

In den Figuren 1 und 2 ist somit ein erfindungsgemäßes Baukastensystem dargestellt, welches aus einem Behälter 1, zwei Deckeln 2 und 12 mit unterschiedlicher Form und zwei Auslaufelementen 3 und 13 mit einem bzw. zwei Auslauföffnungen besteht.

Bei dem zuvor beschriebenen erfindungsgemäßen Verfahren wird somit abhängig davon, ob ein Füllvolumen von Kaffeepulver für eine Tasse oder für zwei Tassen vorgegeben ist entsprechend bei der Herstellung ein Deckel mit einer Form gemäß Deckel 2 für eine Kapsel für eine Tasse Kaffee und ein Deckel gemäß der form des Deckels 12 für eine Kapsel für zwei Tassen Kaffee ausgewählt und mit dem Behälter 1 nach Befüllen des Behälters verbunden, vorzugsweise durch verschweißen.

Entsprechend wird abhängig von dem vorgegebenen Füllvolumen bei einem Füllvolumen für eine Tasse ein Auslaufelement 3 mit einer Auslauföffnung und bei einem Füllvolumen für zwei Tassen ein Auslaufelement 13 mit zwei Auslauföffnungen ausgewählt und an dem Behälter 1 angebracht, vorzugsweise angeschweißt.

In Figur 3 ist eine dreidimensionale Darstellung der Bestandteile der Kapseln aus den Figuren 1 und 2 dargestellt.

Die Bestandteile sind derart ausgeführt, dass die fertig gestellte Kapsel eine im Wesentlichen zylindrische Form aufweist.

Der Behälter 1 ist somit im Wesentlichen zylindrisch ausgeführt, und weist am Boden den integrierten Filter aus, wobei nicht der gesamte Boden mit siebartigen Öffnungen bedeckt ist, sondern ein konzentrisch um den Mittelpunkt angeordneter kreisförmiger Bereich keine Ausnehmungen aufweist. Die untere Folie 4 weist einen äußeren ringförmigen Bereich auf, welcher mit dem Kapselboden verschweißt wird. Weiterhin weist die Folie einen ringförmigen Bereich um eine mittige Lochung auf, welcher ebenfalls mit dem Kapselboden verschweißt wird, jedoch zwei in etwa dreieckige Schwächungen aufweist, in denen keine Verschweißung stattfindet. Die innere Verschweißung wird somit durch den mit Druck durch den Kapselboden hindurchtretenden Kaffee vom Kapselboden gelöst, wohingegen die äußere Verschweißung derart gewählt ist, dass sie dem Druck standhält und kein Ablösen vom Kapselboden erfolgt.

In Figur 3 sind somit die Elemente eines Ausführungsbeispiels eines erfindungsgemäßen Baukastensystems dargestellt.

Die Deckel 2 und 12 sind ebenfalls im Wesentlichen kreisförmig bzw. zylindrisch ausgebildet. Ebenso sind die Einlaufverschlüsse 6 und 16 kreisförmig ausgebildet und in etwa konzentrisch um den Mittelpunkt der Deckel 2 und 12 angeordnet. Entsprechend sind auch die Einlaufkammern in etwa zylindrisch ausgebildet und mittig in den Deckeln 2 und 12 angeordnet.

Behälter, Deckel und Auslaufelement sind jeweils mittels Gießverfahren aus gasdichtem Kunststoff hergestellt. Bei der Herstellung der Kapsel werden die einzelnen Bauelemente miteinander verschweißt. Ebenso ist jedoch auch ein Verkleben oder jede beliebige andere Verbindung denkbar.

In den Figuren 1, 2 und 3 wurden die unterschiedlichen Eintauchtiefen der Deckel 2 und 12 dadurch erreicht, dass unterschiedlich tief in den Behälter hineinragende Ringe im Randbereich der Deckel ausgebildet wurden. Ebenso ist es auch denkbar, die Deckel mit unterschiedlicher Dicke auszuführen, sodass die Einlaufkammern 7 oder 17 als Bohrung in den Deckeln ausgebildet sind.

Die in den Figuren 1, 2 und 3 gewählte Ausführungsform der Deckel weist jedoch den Vorteil auf, dass weniger Material benötigt wird und eine einfachere Herstellung mittels Gießverfahren möglich ist.

Der Aufbau der Kapsel wurde vorgehend derart beschrieben, dass der Einlaufverschluss im Deckel angeordnet ist, sodass die Flüssigkeit durch den Deckel in den Behälter eintritt und durch den Behälterboden aus dem Behälter wieder austritt.

Ebenso liegt es jedoch im Rahmen der Erfindung, die Flussrichtung umzukehren, das heißt einen entsprechenden Einlassbereich im Behälterboden auszubilden und im Deckel einen entsprechenden Sieb auszubilden. Analog würde in dieser Ausführungsform das Auslaufelement am Deckel angeordnet werden.

## Patentansprüche

1. Verfahren zur Herstellung einer Kapsel für eine Vorrichtung zur Erzeugung von flüssigen Lebensmitteln, insbesondere für Kaffeemaschinen, wobei die Kapsel mindestens aus den Bestandteilen Behälter (1) und Deckel (2, 12) gefertigt wird,
indem ein Behälter (1) zunächst mit einer Substanz zur Herstellung des flüssigen Lebensmittels gefüllt wird, bevor der Behälter mit einem Deckel (2, 12) verschlossen wird und
die Kapsel einen Filter, einen Einlaufverschluss (6, 16) und mindestens einen Auslaufverschluss aufweist, welche derart angeordnet werden, dass über den Einlaufverschluss (6, 16) Flüssigkeit in den Behälter (1) zuführbar und aus dem Behälter (1) durch den Filter Flüssigkeit über den Auslaufverschluss abführbar ist,
**dadurch gekennzeichnet,**
**dass** bei der Herstellung der Kapsel Behälter (1) und/oder Deckel (2/12) unterschiedlicher Form individuell miteinander kombiniert werden, so dass der mit dem Deckel (2, 12) verschlossene Behälter (1) ein wahlweise vorgebbares Füllvolumen erhält,
**dass** die Auswahl aus unterschiedlichen Deckeln (2, 12) erfolgt, wobei alle Deckel einen identischen Randbereich zum aufsetzen auf einen umlaufenden Rand des Behälters (1) aufweisen, wobei die Deckelfläche bei den unterschiedlichen Deckeln (2, 12) unterschiedlich tief in den Behälter eintaucht,
**dass** die Deckel jeweils einen Einlaufverschluss (6, 16) aufweisen, welcher über eine Einlaufkammer (7, 17) mit der Deckelfläche verbunden ist, wobei bei jedem Deckel die Höhe der Einlaufkammer derart gewählt ist, dass bei verschlossenem Behälter (1) der Einlaufverschluss (6, 16) unabhängig von der Deckelform auf der gleichen Höhe liegt und
**dass** die einzelnen Bestandteile zur Herstellung der Kapsel derart ausgewählt werden, dass unabhängig von dem vorgegebenen Füllvolumen die Kapsel eine vorgegebene Gesamthöhe aufweist.

2. Verfahren nach einem der vorangegangenen Ansprüche,
**dadurch gekennzeichnet,**
**dass** als zusätzliches Bauteil ein Auslaufelement (3, 13) am Behälter angebracht wird, welches mindestens eine Auslauföffnung (8, 8a, 8b) zur Ausgabe des flüssigen Lebensmittels aufweist.

3. Verfahren nach Anspruch 2,
**dadurch gekennzeichnet,**
**dass** das Auslaufelement aus mehren Auslaufelementen (3, 13) ausgewählt wird, derart, dass abhängig von dem Füllvolumen des Behälters (1) ein Auslaufelement mit einer Auslauföffnung (8) oder mit mehreren voneinander beabstandeten Auslauföffnungen (8a, 8b) ausgewählt wird.

4. Verfahren nach einem der vorangegangenen Ansprüche,
**dadurch gekennzeichnet,**
**dass** der Filter einstückig mit dem Behälter (1) ausgebildet ist, insbesondere, dass der Filter in den Behälterboden integriert ist.

5. Verfahren nach Anspruch 4,
**dadurch gekennzeichnet,**
**dass** der Filter siebartig ausgebildet ist, insbesondere, dass die Öffnungen (4a, 4b) des Filters dreieckig sind.

6. Verfahren nach Anspruch 5,
**dadurch gekennzeichnet,**
**dass** unter dem Behälterboden eine untere Folie (4) an den Behälter angebracht wird, welche den gesamten Filter bedeckt.

7. Verfahren nach Anspruch 6,
**dadurch gekennzeichnet,**
**dass** in die untere Folie eine Aufrisskante eingebracht wird.

8. Verfahren nach einem der vorangegangenen Ansprüche,
**dadurch gekennzeichnet,**
**dass** nachdem Befüllen des Behälters eine obere Folie (5) auf die Substanz gelegt wird, so dass nach Verschließen des Behälters (1) mittels des Deckels (2, 12) die obere Folie zwischen Substanz und Deckel liegt.

9. Baukastensystem zur Herstellung einer Kapsel für eine Vorrichtung zur Erzeugung von flüssigen Lebensmitteln, insbesondere für Kaffeemaschinen,
umfassend mindestens einen Behälter (1) und mindestens zwei Deckel (2, 12), wobei Deckel und Behälter an ihrem Randbereich verbindbar sind, so dass durch unterschiedliche Behälter/Deckel-Kombinationen verschiedene Füllvolumina erhältlich sind und
dass die mindestens zwei Deckel (2, 12) jeweils einen Randbereich zum Aufsetzen auf einen umlaufenden Rand des Behälters aufweisen, wobei die Deckelfläche bei den unterschiedlichen Deckeln unterschiedlich tief in den Behälter eintaucht und
die Deckel jeweils einen Einlaufverschluss (6, 16) aufweisen, welcher über eine Einlaufkammer (7, 17) mit der Deckelfläche verbunden ist, wobei bei jedem Deckel die Höhe der Einlaufkammer derart gewählt ist, dass bei verschlossenem Behälter (1) der Einlaufverschluss (6, 16) unabhängig von der Deckelform auf der gleichen Höhe liegt und
die einzelnen Bestandteile des Baukastensystems zur Herstellung einer Kapsel derart auswählbar sind, dass unabhängig von dem vorgegebenen Füllvolumen die Kapsel eine vorgegebene Gesamthöhe aufweist.

10. Baukastensystem nach Anspruch 9,
**dadurch gekennzeichnet,**
**dass** das Baukastensystem mindestens zwei Auslaufelemente (3, 13) zum Anbau an den Boden des Behälters umfasst, wobei ein erstes Auslaufelement eine Auslauföffnung umfasst und ein zweites Auslaufelement mindestens zwei voneinander beabstandete Auslauföffnungen umfasst.

11. Baukastensystem nach einem der Ansprüche 9 bis 10,
**dadurch gekennzeichnet,**
**dass** in den Behälterboden ein Filter integriert ist.

## Claims

1. Method of manufacturing a capsule for a device for producing liquid foodstuffs, especially for coffee machines, the capsule being made from at least the constituents container (1) and lid (2, 12),
wherein a container (1) is first filled with a substance for producing the liquid foodstuff, before the container is closed with a lid (2, 12) and
the capsule has a filter, an inlet closure (6, 16) and at least one outlet closure, which are arranged in such a way that liquid can be fed into the container (1) by way of the inlet closure (6, 16) and liquid can be discharged from the container (1) through the filter by way of the outlet closure,
**characterised in that**
for the manufacture of the capsule, container (1) and/or lids (2,12) of different forms are combined with one another individually so that the container (1) closed with the lid (2, 12) is provided with a fill volume which is predeterminable as desired,
a selection is made from different lids (2, 12), all the lids having an identical rim region for mounting on a peripheral rim of the container (1), the lid surface in the case of the different lids (2, 12) projecting into the container to different depths,
the lids each have an inlet closure (6, 16) which is connected to the lid surface by way of an inlet chamber (7, 17), the height of the inlet chamber being selected in the case of each lid in such a way that when the container (1) is closed the inlet closure (6, 16) is located at the same height, irrespective of the form of the lid, and
the individual constituents for manufacturing the capsule are selected in such a way that, irrespective of the predetermined fill volume, the capsule has a predetermined overall height.

2. Method according to any one of the preceding claims,
**characterised in that**
as an additional component, an outlet element (3, 13) is attached to the container, which outlet element has at least one outlet opening (8, 8a, 8b) for dispensing the liquid foodstuff.

3. Method according to claim 2,
**characterised in that**
the outlet element is selected from a plurality of outlet elements (3, 13) so that, depending upon the fill volume of the container (1), an outlet element having one outlet opening (8) or having a plurality of outlet openings (8a, 8b) spaced apart from one another is selected.

4. Method according to any one of the preceding claims,
**characterised in that**
the filter is integral with the container (1), the filter especially being integrated into the container base.

5. Method according to claim 4,
**characterised in that**
the filter is of sieve-like construction, the openings (4a, 4b) of the filter especially being triangular.

6. Method according to claim 5,
**characterised in that**
a lower film (4), which covers the entire filter, is attached to the container below the container base.

7. Method according to claim 6,
**characterised in that**
a tear-open edge is incorporated into the lower film.

8. Method according to any one of the preceding claims,
**characterised in that**
after the container has been filled, an upper film (5) is placed over the substance, so that after the container (1) has been closed by means of the lid (2, 12) the upper film lies between the substance and the lid.

9. Modular system for manufacturing a capsule for a device for producing liquid foodstuffs, especially for coffee machines,
comprising at least one container (1) and at least two lids (2, 12), the lid and container being connectible at their rim regions, so that as a result of different container/lid combinations it is possible to obtain various fill volumes, and
the at least two lids (2, 12) each have a rim region for mounting on a peripheral rim of the container, the lid surface in the case of the different lids projecting into the container to different depths,
the lids each have an inlet closure (6, 16) which is connected to the lid surface by way of an inlet chamber (7, 17), the height of the inlet chamber being selected in the case of each lid in such a way that when the container (1) is closed the inlet closure (6, 16) is located at the same height, irrespective of the form of the lid, and
the individual constituents of the modular system for manufacturing a capsule are selectable in such a way that, irrespective of the predetermined fill volume, the capsule has a predetermined overall height.

10. Modular system according to claim 9,
**characterised in that**
the modular system comprises at least two outlet elements (3, 13) for attachment to the base of the container, a first outlet element comprising one outlet opening and a second outlet element comprising at least two outlet openings spaced apart from one another.

11. Modular system according to either one of claims 9 and 10,
**characterised in that**
a filter is integrated into the container base.

## Revendications

1. Procédé de fabrication d'une capsule destinée à un dispositif de production d'aliments liquides, en particulier pour machines à café, ladite capsule étant au moins composée des éléments constitutifs se présentant comme un réceptacle (1) et comme un couvercle (2, 12),
un réceptacle (1) étant tout d'abord empli d'une substance destinée à produire l'aliment liquide, avant que ledit réceptacle soit obturé par un couvercle (2, 12), et
la capsule comprenant un filtre, une obturation d'entrée (6, 16) et au moins une obturation de sortie, qui sont disposés de façon telle que du liquide puisse affluer dans ledit réceptacle (1) par l'intermédiaire de ladite obturation d'entrée (6, 16) et que du liquide puisse être évacué dudit réceptacle par l'intermédiaire de ladite obturation de sortie, en traversant ledit filtre,
**caractérisé par le fait**
**que**, lors de la fabrication de la capsule, des réceptacles (1) et/ou des couvercles (2, 12) de formes différentes sont individuellement combinés les uns aux autres de telle sorte que le réceptacle (1), obturé par le couvercle (2, 12), renferme un volume d'emplissage pouvant être sélectivement préétabli;
**que** le choix s'opère parmi différents couvercles (2, 12), tous les couvercles présentant une région marginale identique, en vue de la mise en place sur un bord périphérique du réceptacle (1), la surface de recouvrement des différents couvercles (2, 12) s'enfonçant dans ledit réceptacle selon des profondeurs différentes ;
**que** lesdits couvercles sont respectivement pourvus d'une obturation d'entrée (6, 16) reliée à ladite surface de recouvrement par l'intermédiaire d'une chambre d'afflux (7, 17), la hauteur de la chambre d'afflux de chaque couvercle étant choisie de manière que ladite obturation d'entrée (6, 16) soit située à la même hauteur lorsque ledit réceptacle (1) est à l'état obturé, indépendamment de la forme dudit couvercle ; et
**que** les éléments constitutifs individuels, entrant dans la fabrication de la capsule, sont choisis de façon telle que ladite capsule présente une hauteur totale préétablie, indépendamment du volume d'emplissage préétabli.

2. Procédé selon l'une des revendications précédentes,
**caractérisé par le fait**
**qu'**un élément d'écoulement (3, 13), implanté sur le réceptacle en tant que pièce structurelle supplémentaire, présente au moins un orifice de décharge (8, 8a, 8b) affecté à la délivrance de l'aliment liquide.

3. Procédé selon la revendication 2,
**caractérisé par le fait**
**que** l'élément d'écoulement est choisi parmi plusieurs éléments d'écoulement (3, 13), de telle sorte qu'un élément d'écoulement offrant un orifice de décharge (8), ou plusieurs orifices de décharge (8a, 8b) mutuellement espacés, soit choisi en fonction du volume d'emplissage du réceptacle (1).

4. Procédé selon l'une des revendications précédentes,
**caractérisé par le fait**
**que** le filtre est réalisé d'un seul tenant avec le réceptacle (1), ledit filtre étant notamment intégré dans le fond dudit réceptacle.

5. Procédé selon la revendication 4,
**caractérisé par le fait**
**que** le filtre est de réalisation du type tamis, les orifices (4a, 4b) dudit filtre étant notamment triangulaires.

6. Procédé selon la revendication 5,
**caractérisé par le fait**
**qu'**une pellicule inférieure (4), recouvrant l'intégralité du filtre, est mise en place sur le réceptacle au-dessous du fond dudit réceptacle.

7. Procédé selon la revendication 6,
**caractérisé par le fait**
**qu'**un bord d'ouverture par déchirure est façonné dans la pellicule inférieure.

8. Procédé selon l'une des revendications précédentes,
**caractérisé par le fait**
**qu'**une pellicule supérieure (5) est placée sur la substance à l'issue de l'emplissage du réceptacle, de telle sorte que ladite pellicule supérieure soit interposée entre ladite substance et le couvercle après que ledit réceptacle (1) a été obturé par ledit couvercle (2, 12).

9. Système modulaire dévolu à la fabrication d'une capsule destinée à un dispositif de production d'aliments liquides, en particulier pour machines à café, comprenant au moins un réceptacle (1) et au moins deux couvercles (2, 12), lesdits couvercles et ledit réceptacle pouvant être reliés par leur région marginale, de manière que des volumes d'emplissage différents puissent être obtenus par différentes combinaisons réceptacle/couvercles,
les deux couvercles (2, 12), à présence minimale, étant respectivement dotés d'une région marginale en vue de la mise en place sur un bord périphérique du réceptacle, la surface de recouvrement des différents couvercles s'enfonçant dans ledit réceptacle selon des profondeurs différentes, et
lesdits couvercles étant respectivement pourvus d'une obturation d'entrée (6, 16) reliée à ladite surface de recouvrement par l'intermédiaire d'une chambre d'afflux (7, 17), sachant que la hauteur de la chambre d'afflux de chaque couvercle est choisie de manière que ladite obturation d'entrée (6, 16) soit située à la même hauteur lorsque ledit réceptacle (1) est à l'état obturé, indépendamment de la forme dudit couvercle, et que les éléments constitutifs individuels dudit système modulaire, dévolu à la fabrication d'une capsule, peuvent être choisis de façon telle que ladite capsule présente une hauteur totale préétablie, indépendamment du volume d'emplissage préétabli.

10. Système modulaire selon la revendication 9,
**caractérisé par le fait**
**que** ledit système modulaire comprend au moins deux éléments d'écoulement (3, 13) conçus pour être rapportés sur le fond du réceptacle, un premier élément d'écoulement présentant un orifice de décharge, et un second élément d'écoulement comportant au moins deux orifices de décharge espacés l'un de l'autre.

11. Système modulaire selon l'une des revendications 9 à 10,
**caractérisé par le fait**
**qu'**un filtre est intégré dans le fond du réceptacle.
